# EUROPÄISCHE PATENTSCHRIFT

(11) **EP 1 184 177 B1**
(45) Veröffentlichungstag und Bekanntmachung des Hinweises auf die Patenterteilung: **02.01.2008**
(21) Anmeldenummer: 01118944.6
(22) Anmeldetag: 04.08.2001
(51) Int. Cl.: B41F 33/04, B41F 33/00, B41F 13/38, B05C 1/08, B41F 33/16

(54) **Rotationsdruckmaschine**
Rotary printing machine
Machine d'impression rotative

(30) Priorität: 30.08.2000 DE 10042503
(43) Veröffentlichungstag der Anmeldung: 06.03.2002
(73) Patentinhaber: MAN Roland Druckmaschinen AG, 63012 Offenbach (DE)
(72) Erfinder: Dilling, Peer, 86316 Friedberg (DE)
(74) Vertreter: Ulrich, Thomas

(56) Entgegenhaltungen:
- EP-A- 0 051 037
- EP-A- 0 934 827
- DE-A- 4 211 379
- US-A- 4 596 183
- US-A- 4 852 515
- US-A- 5 025 726
- US-A- 5 743 964

## Beschreibung

Die Erfindung betrifft eine Rotationsdruckmaschine gemäß dem Oberbegriff des Anspruchs 1.

Eine derartige Vorrichtung ist bereits für eine Tiefdruckmaschine bekannt, und zwar aus der EP 0 934 827 A2, wobei die Wege einer Gegendruckwalze und eines Presseurs gemessen werden. Separat davon ist die Position eines Farbwerks messbar.

Bei Anordnungen hier vorliegender Art ergeben sich Zustellbewegungen zwischen den Druckwerkszylindern und den diesen zugeordneten Funktionsaggregaten. Bei den bekannten Rotationsdruckmaschinen werden die Zustellbewegungen zwischen einander zugeordneten Organen in der Regel jeweils durch eine durch mechanische Anschläge begrenzte Schwenkbewegung realisiert. Nachteilig dabei ist, dass die Anschläge justiert und bei sich ändernden Randbedingungen nachjustiert werden müssen. Es ergibt sich daher ein hoher Bedienungsaufwand. Hinzu kommt, dass sich viele Randbedingungen, wie beispielsweise die Temperatur von Druckzylindern häufig oder laufend ändern, so dass eine exakte Nachjustierung mit vertretbarem Aufwand gar nicht möglich ist. Die Folge davon ist eine ungenaue Einstellung, was sich ungünstig auf das erzielbare Arbeitsergebnis auswirkt.

Darüber hinaus ist es auch bereits bekannt, z.B. bei Flexographie-Druckmaschinen (EP 0 051 037 A1) oder Farbwerken von Flachdruckmaschinen (US 5,025,726) Anstelldrücke von Walzen bzw. Zylindern zu messen und daraus Stellwerte zu ermitteln.

Hiervon ausgehend ist es daher die Aufgabe der vorliegenden Erfindung, eine Rotationsdruckmaschine mit einem Funktionsaggregat unter Vermeidung der Nachteile der bekannten mechanischen Anordnungen zu schaffen, bei der eine hohe Bedienungsfreundlichkeit und Genauigkeit gewährleistet sind.

Diese Aufgabe wird durch eine Rotationsdruckmaschine gemäß Anspruch 1 gelöst.

Diese Maßnahmen machen mechanische Anschläge entbehrlich, so dass in vorteilhafter Weise auch die damit verbundenen Nachteile entfallen. Die erfindungsgemäße Positioniereinrichtung ermöglicht in vorteilhafter Weise eine exakte Positionierung des zugeordneten Funktionsaggregats in jeder gewünschten Position, wobei eine automatische Anpassung an sich ändernde Randbedingungen erfolgen kann. Diese gilt in vorteilhafter Weise auch für sich ändernde Zylinderdurchmesser, was einen Formatwechsel erleichtert.

Vorteilhafte Ausgestaltungen und zweckmäßige Fortbildungen der übergeordneten Maßnahmen sind in den Unteransprüchen angegeben. Erfindungsgemäß sind dem Funktionsaggregat Sensoren zur Feststellung des jeweils zurückgelegten Wegs sowie des Auftreffens auf den zugeordneten Druckwerkszylinder zugeordnet, deren Ausgangssignale dem Steuergerät zuführbar sind. Die Kombination von strecken- und punktbezogener Steuerung ergibt eine besonders hohe Genauigkeit beim Anfahren einer gewünschten Betriebsposition.

Vorteilhaft kann das Steuergerät so programmiert sein, dass das Funktionsaggregat bei aktivierter Antriebseinrichtung ausgehend von der beim Auftreffen auf den zugeordneten Druckwerkszylinder festgestellten Position in eine gewünschte Betriebsposition bewegbar ist. Die Position, bei der das Funktionsaggregat auf den zugeordneten Druckwerkszylinder auftrifft, bildet hier einen Nullpunkt bzw. Bezugspunkt, den sich das Funktionsaggregat in jedem Falle selbst sucht, so dass unabhängig von der Lage dieses Bezugspunkts stets eine exakte Betriebsposition erreichbar ist. Dabei kann es sich um eine Einstellung auf Druck oder auf Spalt handeln.

Zweckmäßig kann die Sensoranordnung zur Feststellung des zurückgelegten Wegs einer Inkrementalanordnung zugeordnet sein. Dabei ergeben sich automatisch digitale Werte, die leicht datenmäßig verarbeitbar sind.

Eine weitere vorteilhafte Ausgestaltung der übergeordneten Maßnahmen kann darin bestehen, dass die Sensoranordnung zur Feststellung des Auftreffens des Funktionsaggregats auf den zugeordneten Druckwerkszylinder als einem durch den Anpressdruck zwischen Funktionsaggregat und Druckwerkszylinder beanspruchbaren Teil der Antriebseinrichtung zugeordneter Dehnungsdetektor ausgebildet sein. Dieser liefert in vorteilhafter Weise ein dem Anpressdruck analoges Signal. Es ergibt sich daher gleichzeitig ein Drucksensor. Dies erleichtert die Ansteuerung der Antriebseinrichtung zum Erreichen einer Betriebsposition, bei der das Funktionsaggregat mit Druck an den zugeordneten Druckwerkszylinder angestellt wird. Die Einstellung des Funktionsaggregats auf Spalt bezüglich des zugeordneten Druckwerkszylinders erfolgt demgegenüber zweckmäßig wegabhängig.

In weiterer Fortbildung der übergeordneten Maßnahmen kann das Steuergerät, das zweckmäßig als programmierbarer Rechner ausgebildet ist, einen Kommunikationsanschluss für eine Fernprogrammierungs- und/oder -überwachungseinrichtung aufweisen. Dies ermöglicht in vorteilhafter Weise eine Behebung von Fehleinstellungen unter Benutzung moderner Kommunikationsmittel, wodurch sich eine ausgezeichnete Wartungs- und Servicefreundlichkeit ergeben.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine schematische Ansicht einer Druckeinheit einer erfindungsgemäßen Rollenrotationsdruckmaschine und
- Figur 2: ein Funktionsaggregat der Anordnung gemäß Figur 1 mit zugeordneten Antriebs-, Führungs- und Positioniereinrichtungen.

Der grundsätzliche Aufbau und die Wirkungsweise von Rotationsdruckmaschinen, wie Rollenrotationsdruckmaschinen, sind an sich bekannt und bedürfen daher im vorliegenden Zusammenhang keiner näheren Erläuterung mehr. Die der Figur 1 zugrundeliegende Druckeinheit besteht aus einem Maschinengestell 1, auf dem mehrere in an sich bekannter Weise zusammenwirkende, hier ein Doppeldruckwerk bildende Druckwerkszylinder 2 gelagert sind. Diesen sind verschiedene, zum Betrieb der Druckmaschine notwendige Einrichtungen, wie Farbwerke, Feuchtwerke, Wascheinrichtungen, Bebilderungseinrichtungen, Fixiereinrichtungen, Löscheinrichtungen, zugeordnet. Diese Einrichtungen bilden jeweils ein in die Druckeinheit einsetzbares Funktionsaggregat 3, das außerhalb der Maschine komplett vormontierbar und in sich einstellbar ist.

Zumindest ein Teil der Funktionsaggregate 3 ist jeweils mit den gestellseitigen Enden auf an den Seitenwänden des Maschinengestells 1 angebrachten Führungsschienen 4 aufgenommen, die eine lineare Führungseinrichtung bilden. Diese Funktionsaggregate 3 sind dementsprechend gegenüber dem jeweils zugeordneten Druckwerkszylinder 2 in linearer Richtung verstellbar.

Jedes dieser linear verstellbaren Funktionsaggregate 3 ist mit einer in Figur 2 näher dargestellten Antriebseinrichtung 5 versehen. Diese umfasst einen am Maschinengestell 1 befestigten, elektrischen Antriebsmotor 6, der über ein Vorgelege 7 eine auf am Maschinengestell 1 angebrachten Lagerschilden 8 gelagerte Gewindespindel 9 antreibt, die in Eingriff mit einer am zugeordneten Funktionsaggregat 3 angebrachten Gewindemutter 10 bringbar ist. Dabei kann es sich um eine halboffene Gewindemutter handeln, so dass eine einfache Entkopplung zwischen Funktionsaggregat 3 und gestellseitiger Antriebseinrichtung 5 möglich ist, was das Einsetzen bzw. Abnehmen des Funktionsaggregats 3 besonders vereinfacht.

Der Antriebsmotor 6, bei dem es sich um einen Gleichstrommotor handeln kann, ist mittels einer dem Funktionsaggregat 3 zugeordneten, ebenfalls in Figur 2 dargestellten Positioniereinrichtung 11 steuerbar. Diese umfasst ein als programmierbarer Rechner ausgebildetes Steuergerät 12, in das die gewünschten Positionen, die das Funktionsaggregat 3 anfahren können soll, in Form elektronischer Daten eingegeben sind und dem der jeweils aktuellen Position des Funktionsaggregats 3 entsprechende Messwerte in Form geeigneter Signale zugeführt werden. In der Regel gibt es drei Positionen, die das Funktionsaggregat 3 anfahren muss, nämlich eine Betriebsstellung, eine abgestellte Stellung und eine Umrüststellung.

Das Steuergerät 12 ermittelt aus den ihm zugeführten, positionsabhängigen Signalen Steuerbefehle für den Antriebsmotor 6, die über eine Signalleitung 13 übertragen werden. Zum Eingeben der Werte der anzufahrenden Positionen ist eine Eingabeeinrichtung 14 vorgesehen, die über eine Signalleitung 15 mit dem Steuergerät 12 verbunden ist. Das Steuergerät 12 besitzt ferner einen Eingang für eine durch eine Signalleitung 16 angedeutete Verbindung mit der Maschinensteuereinrichtung, welche die Einsatzbefehle gibt. Außerdem besitzt das Steuergerät 12 im dargestellten Beispiel einen sogenannten Remote-Anschluss, dem eine Signalleitung 17 zugeordnet ist, über die eine Kommunikation mit dem Steuergerät 12 und dementsprechend eine Fernprogrammierung und/oder Fernüberwachung möglich ist.

Die Messglieder zur Ermittlung der erwähnten, positionsabhängigen Messwerte bestehen aus einer Wegmesseinrichtung 18, welche den vom Funktionsaggregat 3 jeweils zurückgelegten Weg misst, und einer Tasteinrichtung 19 zur Abtastung des oben erwähnten Nullpunkts, auf den die Wegmesseinrichtung 18 Bezug nehmen kann. Die Wegmesseinrichtung 18 enthält ein Inkrementalelement 20, dem ein Sensor 21 zugeordnet ist, der so angeordnet ist, dass sich eine Relativbewegung zwischen Inkrementalelement 20 und Sensor 21 ergibt. Der Ausgang des Sensors 21 ist über eine Signalleitung 22 mit einem zugeordneten Eingang des Steuergeräts 12 verbunden. Die Tasteinrichtung 19 enthält einen zweiten Sensor 23, der beim Auftreffen des Funktionsaggregats 3 auf den zugeordneten Druckwerkszylinder 2 ein Signal erzeugt, das über eine Signalleitung 24 einem zugeordneten Eingang des Steuergeräts 12 zugeführt wird.

Zweckmäßig wird der Nullpunkt, den die erfindungsgemäße Positioniereinrichtung zur Bewerkstelligung einer Selbstjustage selbsttätig abtastet, wie oben schon angedeutet ist, als die Position definiert, bei der das Funktionsaggregat 3 mit seinem dem Druckwerkszylinder 2 zugeordneten Arbeitsorgan auf den zugeordneten Druckwerkszylinder 2 aufläuft und diesen berührt. Der zweite Sensor 23 ist dementsprechend so ausgebildet, dass ein Signal abgegeben wird, wenn das zugehörige Funktionsaggregat 3 auf den zugeordneten Druckwerkszylinder 2 aufläuft. Im dargestellten Ausführungsbeispiel ist der zweite Sensor 23 als Dehnmessstreifen ausgebildet, der an einem der Gewindespindel 9 zugeordneten Lagerschild 8 angebracht ist. Über dieses läuft der Kraftfluss zur Ableitung einer beim Auflaufen des Funktionsaggregats 3 auf den zugeordneten Druckwerkszylinder 2 von diesem ausgeübten Reaktionskraft auf das Maschinengestell 1. Das Lagerschild 8 wird dabei auf Biegung beansprucht, die mit zunehmender Anpresskraft zunimmt und umgekehrt.

Der den zweiten Sensor 23 bildende Dehnmessstreifen liefert somit ein zum Anpressdruck analoges Signal. Der Beginn dieses Signals entspricht praktisch der ersten Berühung und dementsprechend dem oben genannten Nullpunkt. Der weitere Verlauf dieses Signals korreliert mit dem Anpressdruck. Das vom zweiten Sensor 23 gelieferte Signal enthält daher in vorteilhafter Weise eine Doppelaussage, nämlich eine Anzeige des als Nullpunkt verwendbaren Kontaktpunkts sowie eine Anzeige des Anpressdrucks, dessen genaue Einhaltung in vielen Fällen erwünscht ist.

Das Steuergerät 12 ist hier so programmiert, dass das Funktionsaggregat 3 bei aktivierter Antriebseinrichtung 5 ausgehend von dem in oben dargelegter Weise selbst gesuchten Nullpunkt in eine gewünschte Betriebsposition bewegbar ist. Da die Positioniereinrichtung 11 den genannten Nullpunkt stets selbst als den Kontaktpunkt ermittelt, ergibt sich eine automatische Selbstjustage, wobei sich ändernde Randbedingungen, beispielsweise in Folge von Temperaturschwankungen automatisch ausgeregelt werden. Dasselbe gilt auch für unterschiedliche Durchmesser der Druckwerkszylinder 2, so dass auch beim Formatwechsel keine Justagearbeiten anfallen.

Manche Funktionsaggregate 3 werden im Betrieb mit Druck an den zugeordneten Druckwerkszylinder 2 angestellt, andere werden auf Spalt zum zugeordneten Druckwerkszylinder 2 eingestellt. Zunächst wird in jedem Fall die Nullposition angefahren, die der Kontaktposition entspricht, bei der das Arbeitsorgan des Funktionsaggregats 3 auf den zugeordneten Druckwerkszylinder 2 auftrifft. Sofern ein Spalt eingestellt werden soll, wird der Antriebsmotor 6 vom Steuergerät 12 so angesteuert, dass das Funktionsaggregat 3 ausgehend von der genannten Nullposition eine der lichten Spaltweite entsprechende Wegstrecke zurückbewegt wird. Die zurückgelegte Strecke wird mittels der Wegmesseinrichtung 18 exakt festgestellt, so dass das Funktionsaggregat 3 exakt in die gewünschte Position gelangt, bei der die gewünschte Spaltweite vorliegt. Zur Einhaltung dieser Spaltweite über längere Zeiträume hinweg kann vorgesehen sein, dass von Zeit zu Zeit die Nullposition wieder angefahren und die Spaltweite von neuem eingestellt wird.

Beim Drucken größerer Auflagen kann dies z.B. während der betriebsbedingten Betriebsunterbrechungen z.B. in den Waschpausen, erfolgen. Bei kleineren Auflagen kommt man in der Regel mit einer Einstellung pro Druckauftrag aus.

Ähnlich wie die Einstellung eines Spalt verläuft auch der Transport des Funktionsaggregats 3 in die abgestellte Warteposition bzw. die Rüstposition, in welcher das Funktionsaggregat 3 abnehmbar bzw. einsetzbar ist.

Sofern das Funktionsaggregat 3 mit dem zugeordneten Druckwerkszylinder 2 unter Einhaltung eines vorgegebenen Anpressdrucks zusammenwirken soll, wird der Antriebsmotor 6 vom Steuergerät 12 so angesteuert, dass das Funktionsaggregat 3 ausgehend von der oben genannten Nullposition solange zugestellt wird, bis vom zweiten Sensor 23 der gewünschte Anpressdruck signalisiert wird. Bei dem vom zweiten Sensor 23 abgegebenen Signal handelt es sich um ein Dauersignal, dessen Höhe vom Steuergerät 12 permanent mit einem vorgegebenen Sollwert verglichen wird. Bei jeder Änderung des Istwerts ergibt sich somit eine automatische Nachstellung, so dass der gewünschte Anpressdruck permanent eingehalten wird.

## Patentansprüche

1. Rotationsdruckmaschine, insbesondere Rollenrotationsdruckmaschine, mit wenigstens einem Druckwerk, das mehrere Druckwerkszylinder (2) umfasst, von denen wenigstens einer in und außer Wirkverbindung mit wenigstens einem einer zum Betrieb des Druckwerks erforderlichen Funktion zugeordneten Funktionsaggregat (3) bringbar ist, das mit einer Antriebseinrichtung (5) versehen und auf einer linearen Führungseinrichtung (4) aufgenommen ist und dem eine Positioniereinrichtung (11) zugeordnet ist, die ein Steuergerät (12) aufweist, **dadurch gekennzeichnet, dass** dem Steuergerät (12) mittels einer dem Funktionsaggregat (3) zugeordneten Sensoranordnung (21:23) erzeugbare, positionsabhängige Signale zuführbar sind, durch die die Antriebseinrichtung (5) ansteuerbar ist, wobei zur Feststellung des bei aktivierter Antriebseinrichtung (5) jeweils zurückgelegten Wegs ein Sensor (21) und ein zweiter Sensor (23) beim Auftreffen auf den zugeordneten Druckwerkszylinder (2) jeweils ein Signal erzeugen, die dem Steuergerät (12) zuführbar sind.

2. Rotationsdruckmaschine nach Anspruch 1, **dadurch gekennzeichnet, dass** ein dem Anpressdruck zwischen Funktionsaggregat (3) und Druckwerkszylinder (2) entsprechendes Signal durch den zweiten Sensor (23) erzeugt wird, das dem Steuergerät (12) zuführbar ist.

3. Rotationsdruckmaschine nach Anspruch 2, **dadurch gekennzeichnet, dass** der zweite Sensor (23) ein zum Anpressdruck analoges Dauersignal erzeugt, dessen Beginn dem Auftreffen des Funktionsaggregats (3) auf den zugeordneten Druckwerkszylinder (2) entspricht.

4. Rotationsdruckmaschine nach einem der vorhergehenden Ansprüche, **dadurch gekennzeichnet, dass** das Steuergerät (12) so programmiert ist, dass das Funktionsaggregat (3) mittels der Antriebseinrichtung (5) ausgehend von der beim Auftreffen auf den zugeordneten Druckwerkszylinder (2) festgestellten Position in eine gewünschte Betriebsposition bewegbar ist.

5. Rotationsdruckmaschine nach Anspruch 4, **dadurch gekennzeichnet, dass** die Antriebseinrichtung (5) zur Bewegung des Funktionsaggregats (3) in eine Betriebsposition mit Spalt zwischen Funktionsaggregat (3) und Druckwerkszylinder (2) in Abhängigkeit vom zurückgelegten Weg ansteuerbar ist.

6. Rotationsdruckmaschine nach Anspruch 4, **dadurch gekennzeichnet, dass** die Antriebseinrichtung (5) zur Bewegung des Funktionsaggregats (3) in eine Betriebsposition mit Pressung zwischen Funktionsaggregat (3) und Druckwerkszylinder (2) in Abhängigkeit vom Anpressdruck ansteuerbar ist.

7. Rotationsdruckmaschine nach einem der vorhergehenden Ansprüche, **dadurch gekennzeichnet, dass** entlang des Verschiebewegs des Funktionsaggregats (3) zumindest eine Betriebsposition und eine abgestellte Position sowie vorzugsweise eine zusätzliche Wechselposition vorgesehen sind.

8. Rotationsdruckmaschine nach einem der vorhergehenden Ansprüche, **dadurch gekennzeichnet, dass** der Sensor (21) zur Feststellung des zurückgelegten Wegs einer Inkrementalanordnung (20) zugeordnet ist.

9. Rotationsdruckmaschine nach einem der vorhergehenden Ansprüche, **dadurch gekennzeichnet, das** der zweite Sensor (23) zur Feststellung des Auftreffens des Funktionsaggregats (3) auf den zugeordneten Druckwerkszylinder (2) und/oder des Anpressdrucks als einem durch den Anpressdruck zwischen Funktionsaggregat (3) und Druckwerkszylinder (2) beanspruchbaren Teil der Antriebseinrichtung (5) zugeordneter, vorzugsweise als Dehnmessstreifen ausgebildeter Dehnungsdetektor ausgebildet ist.

10. Rotationsdruckmaschine nach Anspruch 9, **dadurch gekennzeichnet, dass** das der vorzugsweise als Dehnmessstreifen ausgebildete Dehnungsdetektor einem Lagerschild (8) einer mittels eines durch das Steuergerät (12) ansteuerbaren Antriebsmotors (6) antreibbaren Vorschubspindel (9), mit welcher das Funktionsaggregat (3) in Eingriff bringbar ist, zugeordnet ist.

## Claims

1. A rotary printing machine, in particular a web-fed rotary printing machine, having at least one printing group which comprises a plurality of printing-group cylinders (2) of which at least one can be operatively connected to and disconnected from at least one function unit (3) that is associated with a function required to operate the printing group and is provided with a drive device (5) and is received on a linear guiding device (4) and associated with which there is a positioning device (11) that has a control mechanism (12), **characterised in that** it is possible to feed to the control mechanism (12) position-dependent signals which can be generated by means of a sensor arrangement (21; 23) associated with the function unit (3) and by means of which the drive device (5) can be activated, with, for the purpose of identifying the respective path covered when the drive device (5) is activated, a sensor (21) and a second sensor (23) generating, at the time when the associated printing-group cylinder (2) is struck, respective signals that can be fed to the control mechanism (12).

2. A rotary printing machine according to claim 1, **characterised in that** a signal that corresponds to the contact pressure between the function unit (3) and the printing-group cylinder (2) and can be fed to the control mechanism (12) is generated by the second sensor (23).

3. A rotary printing machine according to claim 2, **characterised in that** the second sensor (23) generates a continuous signal that is analogous to the contact pressure and whose beginning corresponds to the strike of the function unit (3) against the associated printing-group cylinder (2).

4. A rotary printing machine according to one of the preceding claims, **characterised in that** the control mechanism (12) is programmed in such a way that the function unit (3) can be moved into a desired operating position by means of the drive device (5), starting from the position that is identified when the associated printing-group cylinder (2) is struck.

5. A rotary printing machine according to claim 4, **characterised in that** the drive device (5) can be activated in order to move the function unit (3) into an operating position with a gap between the function unit (3) and the printing-group cylinder (2) in a manner that is dependent upon the path covered.

6. A rotary printing machine according to claim 4, **characterised in that** the drive device (5) can be activated in order to move the function unit (3) into an operating position with pressing between the function unit (3) and the printing-group cylinder (2) in a manner that is dependent upon the contact pressure.

7. A rotary printing machine according to one of the preceding claims, **characterised in that** at least one operating position and one turned-off position and also preferably an additional alternating position are provided along the path of displacement of the function unit (3).

8. A rotary printing machine according to one of the preceding claims, **characterised in that** the sensor (21) for identifying the path covered is associated with an incremental arrangement (20).

9. A rotary printing machine according to one of the preceding claims, **characterised in that** the second sensor (23) for identifying the strike of the function unit (3) against the associated printing-group cylinder (2) and/or the contact pressure is formed as a strain detector that is preferably formed as a strain gauge and is associated with a part of the drive device (5) that can be loaded by the contact pressure between the function unit (3) and the printing-group cylinder (2).

10. A rotary printing machine according to claim 9, **characterised in that** the strain detector that is preferably formed as a strain gauge is associated with an end shield (8) of a feed screw (9) with which the function unit (3) can be engaged and which can be driven by means of a drive motor (6) that can be activated by the control mechanism (12).

## Revendications

1. Machine rotative d'impression, notamment machine rotative d'impression à bobines, comportant au moins un groupe d'impression avec plusieurs cylindres d'impression (2) dont au moins l'un peut être mis en coopération et hors coopération avec au moins un module fonctionnel (3) d'une fonction nécessaire au fonctionnement du groupe d'impression, ce module équipé d'une installation d'entraînement (5) étant prévu sur une installation de guidage linéaire (4) avec une installation de positionnement (11) associée comportant un appareil de commande (12),
**caractérisée en ce qu'**
un dispositif de capteurs (21, 23) associé au module fonctionnel (3) fournit des signaux dépendants de la position à l'appareil de commande (12) pour commander l'installation d'entraînement (5), et pour constater le trajet chaque fois parcouru par l'installation d'entraînement (5), activée, un capteur (21) et un second capteur (23) à l'arrivée sur le cylindre correspondant (2) du groupe d'impression génèrent chacun un signal et ces signaux sont fournis à l'appareil de commande (12).

2. Machine rotative d'impression selon la revendication 1,
**caractérisée en ce que**
le second capteur (23) génère un signal correspondant à la pression entre le module fonctionnel (3) et le cylindre (2) du groupe d'impression, ce signal étant fourni à l'appareil de commande (12).

3. Machine rotative d'impression selon la revendication 12,
**caractérisée en ce que**
le second capteur (23) génère un signal permanent analogue à une pression d'application et dont le début correspond à l'arrivée du module fonctionnel (3) sur le cylindre correspondant (2) du groupe d'impression.

4. Machine rotative d'impression selon l'une des revendications précédentes,
**caractérisée en ce que**
l'appareil de commande (12) est programmé pour que le module fonctionnel (3) soit déplacé par l'installation d'entraînement (5) à partir de la position constatée à l'arrivée contre le cylindre correspondant (2) du groupe d'impression jusque dans une position de fonctionnement souhaitée.

5. Machine rotative d'impression selon la revendication 4,
**caractérisée en ce que**
l'installation d'entraînement (5) est commandée pour déplacer le module fonctionnel (3) dans une position de fonctionnement avec un intervalle entre le module fonctionnel (3) et le cylindre (2) du groupe d'impression en fonction du trajet parcouru.

6. Machine rotative d'impression selon la revendication 4,
**caractérisée en ce que**
pour déplacer le module fonctionnel (3), l'installation d'entraînement (5) est commandée dans une position de fonctionnement avec compression entre le module fonctionnel (3) et le cylindre (2) du groupe d'impression en fonction de la pression d'application.

7. Machine rotative d'impression selon l'une des revendications précédentes,
**caractérisée en ce que**
le long de la course de coulissement du module fonctionnel (3), il y a au moins une position de fonctionnement et une position d'arrêt et de préférence une position d'alternance supplémentaire.

8. Machine rotative d'impression selon l'une des revendications précédentes,
**caractérisée en ce que**
le capteur (21) qui constate le trajet parcouru est associé à un dispositif incrémental (20).

9. Machine rotative d'impression selon l'une des revendications précédentes,
**caractérisée en ce que**
le second capteur (23) qui constate l'arrivée du module fonctionnel (3) sur le cylindre correspondant (2) du groupe d'impression et/ou la pression d'application, est réalisé comme partie de l'installation d'entraînement (5) sollicitée par la pression d'application entre le module fonctionnel (3) et le cylindre (2) du groupe d'impression, et associée à un capteur de dilatation de préférence en forme de jauge de contrainte.

10. Machine rotative d'impression selon la revendication 9,
**caractérisée en ce que**
le détecteur de dilatation réalisé de préférence comme jauge de contrainte est associé à un panneau de palier (8) d'une broche d'avance (9) entraînée par un moteur (6) commandé par l'appareil de commande (12), et qui met en prise le module fonctionnel (3).
